# FASCICULE DE BREVET EUROPEEN

(11) **EP 0 097 102 B1**
(45) Date de publication et mention de la délivrance du brevet: **26.03.1986**
(21) Numéro de dépôt: 83401210.6
(22) Date de dépôt: 13.06.1983
(51) Int. Cl.: E04B 1/10, E04C 2/38

(54) **Procédé de construction de bâtiments à partir d'éléments modulaires d'ossature bois avec isolation incorporée, et éléments modulaires pour la mise en oeuvre de ce procédé**
Verfahren zur Einrichtung von Gebäuden aus modularen Elementen mit einem Holzgerippe und eingeschlossener Isolation und modulare Elemente zur Ausführung des Verfahrens
Construction process for buildings from wooden framed modular elements with incorporated insulation, and modular elements for carrying out the process

(30) Priorité: 14.06.1982 FR 8210551
(43) Date de publication de la demande: 28.12.1983
(73) Titulaire: Gouneau, Claude Ernest Eugène, F-23220 Bonnat (Creuse) (FR)
(72) Inventeur: Gouneau, Claude Ernest Eugène, F-23220 Bonnat (Creuse) (FR)
(74) Mandataire: Chevallier, Robert Marie Georges

## Description

Procédé de construction de bâtiments à partir d'éléments modulaires d'ossature bois avec isolation incorporée, et éléments modulaires pour la mise en oeuvre de ce procédé.

L'invention a pour objet un procédé de fabrication industrialisée de modules en ossature bois, avec isolation incorporée de dimensions standards en largeur et de dimensions variables en longueur. Destinée à la construction de toutes maisons individuelles, de bâtiments administratifs, collectifs à un ou plusieurs niveaux, industriels, d'élevage et de hauteur variable.

Jusqu'à ce jour, la construction en ossature bois se pratique de façons différentes :
1° soit à l'aide de panneaux plus ou moins lourds où il faut deux à trois ouvriers pour la mise en place et où t'isolant est plus ou moins fragile aux intempéries,
2° où alors, en panneaux lourds (une façade de pavillon entière) où il faut des moyens de levage considérables donc coûteux et une préparation spéciale du chantier pour l'approche des véhicules.

En ce qui concerne la dernière énumération (2°), la fabrication est coûteuse et demande de gros investissements, tant en bâtiments de fabrication (surfaces importantes), qu'en matériel de manutention et de transport (pont-roulant, semi- remorque, camion-grue) ainsi que de main- d'oeuvre.

L'intérêt du procédé de l'invention réside dans le fait qu'il est une véritable révolution dans la construction à ossature bois, tant par la matière première qui compose le produit (panneau de laine de roche rigide, Masse Volumique (M. V.) : 180 kg/m³, et bois résineux du pays, séché et traité), que par son système de montage rapide sur chantier (assemblage par rainure et languette entre panneaux et blocage entre eux par un système de tirants métalliques en cumul), seulement une clé vilebrequin, un marteau et un niveau sont nécessaires comme outillage pour le montage. De plus, le produit de l'invention (panneau modulé), est relativement léger. Exemple : le module standard de 2,50 m de longueur, 0,60 m de largeur et de 15 cm d'épaisseur totale, ne pèse que 35,3 daN.

Selon l'invention on utilise des panneaux préfabriqués en atelier constitués chacun par un élément isolant constitué par au moins un bloc en laine de roches à forte densité de l'ordre de 0,18 tandis que deux montants sont fixés respectivement par collage aux chants verticaux de l'élément isolant, ces montants ayant chacun une épaisseur au moins égale à celle de l'élément isolant, un montant ayant une face latérale verticale présentant une languette longitudinale et l'autre montant présentant sur sa face latérale verticale une rainure longitudinale correspondante, au moins lesdits montants étant traversés par des trous horizontaux espacés en sens vertical pour le passage de tirants.

De préférence, l'élément isolant est constitué par deux blocs parallèles séparés par une lame d'air dans laquelle débouchent les trous prévus dans les montants.

On utilise aussi des poteaux d'angle préfabriqués à rainure et à languette sur deux faces adjacentes en correspondance avec les rainures et languettes des panneaux, traversés par des trous de passage des tirants en correspondance avec les trous des montants.

Sur le chantier, on assemble sur un plancher les panneaux dressés, juxtaposés, et les panneaux d'angle à l'aide des tirants introduits dans les trous horizontaux, en réservant les ouvertures nécessaires aux portes et aux fenêtres, puis on réalise un revêtement approprié respectivement sur les faces intérieure et extérieure des panneaux assemblés.

De préférence, on réalise les panneaux en ménageant dans les faces extrêmes des montants des rainures et des languettes et on réalise aussi des lisses basses et hautes ayant sur une face longitudinale une languette ou une rainure correspondante, on fixe les lisses basses au plancher, on dresse les panneaux sur ces lisses, on coiffe les panneaux dressés à l'aide des lisses hautes.

On donnera maintenant, sans intention limitative et sans exclure aucune variante, une description au cours de laquelle apparaîtront d'autres caractéristiques de l'invention. On se reportera aux dessins annexés dans lesquels :
la figure 1 est une vue en élévation d'une partie d'un mur de bâtiment réalisé à l'aide de panneaux selon l'invention avec une ouverture ménagée pour une fenêtre,
la figure 2 est une vue de dessus en coupe par un plan horizontal d'un angle d'un mur réalisé à l'aide de panneaux conformément à l'invention,
la figure 3 est une vue en coupe selon A-A de la figure 1,
la figure 4 est une vue en coupe selon B-B de la figure 1,
la figure 5 est une vue partielle en coupe selon C-C de la figure 1,
la figure 6 est une vue partielle en coupe par un plan vertical d'un mur à l'emplacement d'une poutre d'un plancher,
la figure 7 est une vue en perspective d'un panneau selon l'invention reposant sur une lisse basse,
la figure 8 est une vue d'un tirant conforme à l'invention,
la figure 9 est une vue éclatée montrant en perspective une partie extrême d'une poutre, une suspente de soutien de cette poutre et un mur selon l'invention représenté en trait interrompu destiné à être coiffé par la suspente.

Le procédé de construction s'adapte à tous les types de dalle de support ou de plancher (sous- sol avec plancher isolant, vide sanitaire avec plancher isolant ou terre-plein avec dalle isolante). Dans le cas de bâtiments industriels ou d'élevage, la lisse basse 1, figure 4, peut se fixer sur une longrine en béton armé. La préparation pour la pose consiste à :
1° poser un feutre bitumé 24, figure 4, sur la dalle en béton, bien droite et talochée 26, pour éviter les remontées d'humidité,
2° fixer la lisse basse 1 à l'aide de pointe acier sur la dalle béton, aux côtés du plan de pose. On peut faire le revêtement de sol (chape 27) avant la pose de la lisse 1. Dans ce cas, il faudra réserver l'emplacement de la lisse (fig. 4).

L'intérêt du procédé réside dans le fait que l'on améliore considérablement le coefficient d'isolation acoustique et thermique d'une habitation grâce aux panneaux conformes à l'invention (fig. 1, 2 et 7).

Chaque panneau est composé d'un élément isolant 2, fig. 2, en laine de roche, M. V. : 180 kg/m³, parfaitement étanche à l'eau, ininflammable, parfait isolant thermique et phonique. De plus, la résistance mécanique de la laine de roche 2 à forte densité assure un bon contreventement de la construction.

Il est également composé d'un montant 3 à languette sur sa face latérale extérieure éloignée de l'élément isolant, de préférence en bois de sapin du pays, séché et traité et d'un montant 4 en même bois à rainure sur sa face latérale extérieure. De préférence, un épaulement intérieur 42 est prévu sur la face intérieure des montants 3, 4 pour servir de raidisseur d'une part et de butée pour l'isolant d'autre part. Le profil des montants 3 et 4 est une des caractéristiques de l'invention (voir les fig. 2 et 7).

On fabrique les panneaux en atelier de la façon suivante :
a) Une nappe de colle 19 polyuréthane est projetée sur la face des deux montants 3 et 4, côté épaulement, et ces derniers appliqués de chaque côté de l'isolant 2.
b) On exerce une compression pendant 30 secondes, de façon à obtenir une meilleure pénétration de la colle 19, tout en veillant à ce que l'isolant 2 s'applique convenablement contre l'épaulement 42.
c) Pendant ces 30 secondes sous la presse, le panneau étant constitué, une rainure 32, fig. 4, est aménagée en bout, dans la face extrême destinée à reposer sur une lisse basse 1, fig. 4. Le haut du panneau étant coupé d'équerre à la longueur prévue pour la construction.
d) Pendant que le panneau est sous la presse, et à l'aide de deux perceuses de chaque côté du module, réglées à l'écartement voulu, on perce deux trous 30, fig. 2, sur le montant 4 à rainure (diamètre des trous supérieur à la tête du tirant 9) et deux trous 31, fig. 2, sur le montant 3 à languette (diamètre légèrement supérieur à la tige du tirant 9).

### Avantages :

1° La fabrication industrielle du produit de l'invention (panneau modulaire) peut se faire à partir d'une chaîne de fabrication avec plusieurs postes de travail entièrement mécanisés, employant très peu de main-d'œuvre.
2° Le prix de revient intéressant qui découle de cette fabrication en fait un produit de construction compétitif sur le marché du bâtiment.
3° De plus, le panneau modulaire se fabrique dans cinq dimensions seulement en largeur, pour réaliser toutes longueurs de construction à 10 cm près, ce qui limite beaucoup le stock de fabrication.
4° On remarque que l'épaulement 42, fig. 2, en butée sur l'isolant ménage une lame d'air 17 qui a un triple avantage :
   a) pour passer toutes les canalisations électriques et autres sans faire de tranchées dans l'isolant (gain de main-d'œuvre) ;
   b) une lame d'air légèrement ventilée par les trous 33, fig. 1, réalisés dans la lisse haute, a pour effet d'évacuer la condensation dit « point de rosée », qui résulte de la différence de température entre l'extérieur et l'intérieur ;
   c) une amélioration de l'isolation thermique, du fait que la lame d'air est inférieure à deux centimètres. Dans le cas d'une construction à plusieurs niveaux, on peut voir qu'il y a communication des lames d'air entre elles par l'intermédiaire des trous 33, fig. 6, donc pas de pont thermique au niveau du plancher. Pour une super-isolation, il est possible de poser à l'intérieur une plaque de plâtre collée 12 sur un isolant de même composition que le panneau modulaire soit 2, fig. 2.

L'invention prévoit l'emploi de poteaux d'angle 14, fig. 2, présentant chacun :
une languette côté départ de la construction et une rainure côté arrivée,
deux trous ménagés à chaque hauteur des tirants, l'un pour engager le tirant 16, fig. 2, de départ, et l'autre pour passer le tirant 15 d'arrivée. Ces trous sont percés à un diamètre légèrement supérieur à celui des tirants à engager, de façon qu'il n'y ait pas de serrage au moment du montage.

Le procédé prévoit aussi un aménagement des huisseries de châssis, fenêtres et portes-fenêtres, afin de les incorporer au procédé de construction (voir figures 1, 3, 4, 5).

Les huisseries comprennent :
1° une pièce d'appui 10 en bois exotique traité,
2° des tapées 6, fig. 3 et 5, en bois exotique traité et de largeur suffisante pour qu'un enduit 13 vienne s'appuyer dessus tout en restant en retrait d'un centimètre.
   a) Les tapées verticales 6, fig. 5, viennent s'appuyer sur la pièce d'appui, et se visser dessus.
   b) La tapée du haut 6, fig. 3, est vissée aux deux extrémités sur le bout des deux tapées verticales.
   c) Un cadre (pièce d'appui 10, deux tapées verticales 6 et la tapée du haut 6) étant établi, on applique l'huisserie dessus et on la visse.
3° deux montants en sapin du pays séché et traité, dont l'un est avec une rainure du côté départ, et l'autre avec une languette, côté arrivée. Ces montants sont vissés sur les tapées 6, fig. 5. La longueur de ces montants est calculée de façon à transmettre la charge du linteau sur les montants 3 et 4 des modules de l'allège. Dans le cas d'une porte-fenêtre, les montants 5 transmettent les charges du linteau sur la lisse basse 1,
4° une traverse 8, fig. 3, en sapin du pays séché et traité, qui relie les deux montants 5 sur le dessus de l'huisserie, est vissée sur la tapée 6.
5° L'étanchéité 20, fig. 3, 4 et 5, de la menuiserie est assurée par des joints à la pompe que l'on applique :
   a) sur les deux bouts de l'appui 10, fig. 4, avant le vissage des deux tapées verticales,
   b) sur la longueur de l'appui 10, fig. 4, avant la pose de l'huisserie,
   c) sur le champ de l'ensemble des tapées 6, fig. 3 et 5, avant la pose et le vissage de l'huisserie sur l'ensemble,
   d) sur le pourtour des tapées 6 à l'angle des montants 5, fig. 5, et de la traverse 8, fig. 3, afin d'obtenir une étanchéité parfaite, malgré la dilatation possible entre les tapées 6 et l'enduit 13.
6° Sur les tapées verticales 6 seront vissés des gonds 43, fig. 5, à l'écartement désiré afin de poser les volets de clôture au choix du client.

Un avantage du procédé est que l'huisserie 7 est en saillie par rapport aux montants 5 de l'épaisseur d'une plaque de plâtre 11 ce qui permet de l'introduire au moment de la pose et par là même d'éviter la pose d'un champlat ou de couvre-joints.

Le procédé prévoit la fabrication d'un linteau sur ouverture, constitué comme suit : figure 3
1° Deux pièces de bois 21 de sapin du pays séché et traité, mises à la côte d'épaisseur et de hauteur.
2° Ces deux pièces de bois 21 sont clouées et collées sur un contreplaqué 22 d'épaisseur minimum 12 mm (l'épaisseur du contreplaqué varie en fonction de la portée du linteau et de la surcharge).
3° La partie porteuse étant ainsi constituée, on colle à l'aide de colle polyuréthane 19 un élément isolant 23 de chaque côté. L'isolant est d'épaisseur égale et comble la différence pour que l'ensemble (élément porteur 22, 21 plus isolant) atteigne l'épaisseur totale du panneau modulé sans toutefois le dépasser. Le collage se fait sous presse pour une meilleure adhérence. L'isolant est de même nature 2, fig. 4, que celui des panneaux modulaires.
4° Le procédé prévoit l'usinage aux deux bouts du linteau, soit d'une rainure côté départ, soit d'une languette côté arrivée. On remarque également au centre et en partie basse du linteau un évidement ménagé dans le plan du contreplaqué 22 pour le passage du tirant 9, fig. 3.

Un tel linteau peut se fabriquer en série et il est facile à poser sur chantier du fait de son poids raisonnable.

Le procédé de l'invention prévoit le double chaînage de la construction à l'aide de tirants métalliques 16, 9, 15, fig. 2 et 8, sur la hauteur d'un niveau.

Chaque tirant se compose de trois éléments :
1° un tirant départ 16, fig. 2 et 8, comportant un corps plein avec, d'un bout une tête d'arrêt, de l'autre un filetage intérieur en attente, et un trou correspondant au diamètre du tirant d'arrivée 15 pratiqué transversalement dans le corps plein,
2° un tirant intermédiaire 9 comportant une tige acier étiré avec un filetage d'un bout et une tête (par exemple six pans) avec un filetage en attente de l'autre, la tête étant solidaire de la tige,
3° un tirant d'arrivée 15 comportant une tige acier étiré avec un filetage d'un bout et une tête d'arrêt à six pans de l'autre. La longueur du tirant est appropriée au dernier panneau modulaire à bloquer.

On obtient alors l'avantage de chaîner le bâtiment sur deux hauteurs par niveau de construction et d'éviter toutes dilatations dues aux différences de température ou déformations dues aux secousses sismiques. En même temps on améliore le contreventement.

L'intérêt du procédé réside également dans le fait qu'il s'adapte à tous les types de charpente bois en fermettes (comble perdu ou comble aménageable), de portée maximum du fait de la résistance aux charges verticales des montants 3 et 4, fig. 2, assemblés deux par deux tous les 0,60 m, d'axe en axe (largeur du module standard).

Cette résistance accrue aux charges verticales dues au procédé de l'invention, permet de construire plusieurs niveaux. Dans ce cas, le plancher sera constitué d'un solivage bois pour des portées n'excédant pas 4,00 m ou de poutres treillis pour les grandes portées 35, fig. 6.
1° Aux deux extrémités de la pièce de bois, ou de la poutre treillis 35 sera fixée une suspente 34, fig. 9. Cette opération se fera en usine.
2° Les murs étant réalisés en panneaux modulaires, on procède à la pose des pièces de bois ou des poutres treillis 35 en encastrant la suspente tous les 0,60 m, sur les montants 3 et 4 jumelés et en engageant l'âme de chaque suspente 40 entre les deux montants 3 et 4 en ayant fait au préalable le passage à l'aide d'une scie (voir fig. 9).
3° La pose des éléments porteurs étant finie, on procède à la pose de la lisse haute 1, fig. 6, que l'on cloue sur les montants 3 et 4, comprimant ainsi la platine 47 de la suspente sur les montants (des trous auront été aménagés 44, dans la suspente pour le passage des pointes 45). La lisse ainsi posée est prête à recevoir les panneaux 41, fig. 6, de l'étage. Un joint 19 peut être mis en place avant la pose de la lisse 1, fig. 6, afin d'éviter toute infiltration d'eau venant de l'extérieur. La platine 47 de la suspente 34 comporte une retombée de maintien 48 située à l'extrémité libre de la platine 47.
4° On peut procéder ensuite à la pose du plancher 36, fig. 6, qui peut être de compositions diverses (panneau particules, ou bois).
5° Le solivage 35 porte le plafond de l'étage inférieur suspendu par un fer 38 auquel s'accroche un rail 39. Une plaque de plâtre 37 est vissée à ce dernier.
6° Si l'on veut isoler entre les étages, on place l'isolant entre les pièces de bois ou poutres treillis sur les rails 39, avant la pose des plaques 37.

Il en découle le résultat suivant :
a) Le principe de pose directe sur les montants 3 et 4 des panneaux modulés est un avantage sérieux du fait que toute préparation est faite en usine.
b) La conception de la suspente 34 avec son âme en équerre 40 reliant le corps à la platine, enveloppant la tête des montants 3 et 4, fait en sorte qu'il n'y a aucun risque d'articulation au niveau du support.
c) Suppression du pont thermique au niveau du plancher du fait de la continuité des panneaux modulaires.

Après montage les murs sont garnis d'un revêtement sur leurs faces principales extérieure et intérieure.

A l'extérieur, on peut réaliser un enduit, directement sur les panneaux sans protection quelconque (feutre bitumé ou feuille plastique). On procède de la façon suivante :
a) On fixe à l'aide d'une agrafeuse un treillis soudé, galvanisé, monté sur carton, sur les montants 3 et 4 jumelés.
b) Dans les angles de la construction sont fixées des arêtes métalliques 46, fig. 2, pour renforcer l'arête et avoir un angle parfait.
c) En partie basse et sur la lisse basse, on fixe une gouttière 25, fig. 4, qui facilite l'arrêt de l'enduit et forme goutte d'eau.
d) Une fois ces opérations terminées, on projette un enduit mono-couche étanche. On peut aussi réaliser les revêtements extérieurs de différentes façons, étant donné que l'on peut clouer facilement sur les montants 3 et 4 : exemples (clin, lambris, etc...).

A l'intérieur, généralement, on visse une plaque de plâtre ordinaire. Dans le cas d'une super-isolation, on peut poser une plaque de plâtre avec un isolant incorporé. On peut également poser n'importe quelles décorations (lambris, plastiques, etc...). En partie basse, sur le revêtement de sol, on pose la plinthe 28 que l'on cloue sur les montants 3 et 4

Sur le chantier, l'assemblage se fait de la façon suivante. Après avoir posé la lisse basse 1, on procède :
1° à la pose du poteau d'angle 14, fig. 2, en clouant un étrésillon de chaque côté de celui-ci, de la tête sur la lisse 1 afin de le maintenir d'aplomb ;
2° à l'engagement des tirants de départ 16 aux deux hauteurs (voir sur la fig. 1 le tirant 9), tout en engageant une cheville du même diamètre dans le trou 29 en attente pour le tirant 15 d'arrivée.
3° Ensuite, on procède à la pose des panneaux selon le plan de pose du chantier. Le sens de pose des panneaux est selon la flèche figure 2, de gauche à droite. On pose un panneau sur la lisse 1 et on le fait glisser vers le poteau en engageant les tirants 16 dans les trous 30 du montant à rainure. Cette opération faite, on cloue la base du montant 3 sur la lisse basse 1.
4° Ensuite, on engage un tirant 9 dans chaque trou 31 et on les visse dans les tirants 16 jusqu'à blocage. Et ainsi de suite jusqu'à une ouverture.
5° Dans le cas d'une fenêtre, et après avoir posé le panneau de largeur X, fig. 1, correspondant au plan de pose, on pose les panneaux d'allège en commençant par le panneau de largeur Y, fig. 1, de façon que la somme des largeurs X + Y représente la largeur standard Z entre axes de la trame.
6° Les panneaux d'allège étant posés, on procède à la pose du bloc fenêtre qu'on aplique sur l'allège après avoir mis un joint 20, fig. 4, sous la pièce d'appui 10, tout en l'appliquant également sur le montant 3 du panneau X.
7° Dans le cas d'une porte-fenêtre, il n'y a pas de panneaux d'allège, alors on bloque à l'aide du tirant 15, fig. 2, de longueur appropriée au panneau X, le jambage du bloc porte-fenêtre.
8° Ensuite, on pose le panneau linteau sur le bloc ouverture, toujours la rainure du côté départ.
9° Puis, on engage et on bloque le tirant 9, figures 1 et 3.
10° Ensuite, on pose le panneau X, ainsi de suite.
11° En arrivant à l'angle de la construction avec un panneau de dimension appropriée, on pose le poteau avec les deux tirants 16 engagés dans les trous correspondants.
12° L'assemblage étant fait, on procède à la pose des tirants 15 que l'on bloque. On est ainsi prêt à repartir sur l'autre façade, et ainsi de suite sur toutes les façades.

Grâce aux matériaux courants employés, à leur préparation en atelier, à leur poids léger, à la technique de montage sur chantier, à l'adaptation possible aux constructions de toute nature, à l'isolation thermique, phonique, et acoustique, aux faibles moyens en matériel pour la pose, à la rapidité de celle-ci, le procédé est extrêmement avantageux. Il permet l'utilisation d'une main- d'oeuvre locale sans beaucoup d'expérimentation.

L'utilisation des panneaux est multiple et l'énumération faite en page 1 n'est pas limitative. Toutes modifications de détails pourront être apportées au procédé sans en modifier pour cela l'esprit de l'invention. Ainsi, la masse volumique de la laine de roche n'est pas limitée à 180 kg/m³, mais peut présenter des valeurs supérieures ou inférieures, la valeur d'environ 180 kg/m³ à 190 kg/m³ correspondant à un rapport optimum légèreté sur résistance. De même que pour les montants, le matériau bois employé n'est pas limité au sapin ; ainsi, tout type de résineux pourra être employé.

Il est possible, par exemple, d'utiliser un élément isolant 2 constitué par deux blocs parallèles séparés par une lame d'air 49 (figure 7) dans laquelle débouchent les trous 30, 31 prévus pour le passage des tirants à travers les montants 3, 4. Il est préférable dans ce cas de prévoir sur la face latérale intérieure des montants 3, 4 un épaulement central en relief 50 servant à l'appui des deux blocs isolants.

Les montants 3, 4 peuvent avoir une épaisseur égale à celle de l'élément isolant 2 de façon à avoir des faces en affleurement mais il est souvent préférable d'utiliser des montants 3, 4 plus épais pour faire apparaître au moins un épaulement intérieur 42 sur leurs faces intérieures pour servir d'appui à une face principale au moins de l'élément isolant 2. Toutefois, l'excédent d'épaisseur des montants 3, 4 peut être réparti sur l'une et l'autre face du panneau et des épaulements intérieurs 42 peuvent exister d'un côté et de l'autre pour les deux faces principales de l'élément isolant.

## Revendications

1. Procédé de construction de bâtiments à un niveau au moins, à partir d'un plancher inférieur, au moyen de panneaux juxtaposés, dressés sur le plancher, réunis par des tirants (9, 15, 16), caractérisé en ce qu'on réalise en usine :
des panneaux composés chacun d'un bloc en laine de roches (2), de deux montants (3, 4) fixés respectivement aux chants verticaux du bloc de laine de roches (2), ces montants (3, 4) ayant chacun une épaisseur au moins égale à celle du bloc de laine de roches (3), l'un des montants (3, 4) ayant une face latérale verticale présentant une languette longitudinale et l'autre montant présentant sur sa face latérale verticale une rainure longitudinale correspondante, lesdits montants (3,4) ayant des trous horizontaux (30, 31) espacés en sens vertical pour le passage des tirants (9, 15, 16),
des poteaux d'angle (14) à rainure et à languette sur deux faces adjacentes en correspondance avec les rainures et languettes des panneaux, traversés par des trous de passage des tirants (9, 15, 16) en correspondance avec les trous (30, 31) des montants, et on assemble sur place les panneaux dressés, juxtaposés, et les panneaux d'angle (14) à l'aide des tirants (9, 15, 16) introduits dans les trous horizontaux (30, 31), en réservant les ouvertures nécessaires aux portes et aux fenêtres, puis on réalise un revêtement approprié respectivement sur les faces intérieure et extérieure des panneaux assemblés.

2. Procédé selon la revendication 1 caractérisé en ce qu'on réalise les panneaux en ménageant dans les faces extrêmes des montants (3, 4) des rainures et des languettes et on réalise aussi des lisses (1) basses et hautes ayant sur une face longitudinale une languette ou une rainure correspondante, on fixe les lisses basses au plancher, on dresse les panneaux sur ces lisses, on coiffe les panneaux dressés à l'aide des lisses hautes.

3. Procédé selon la revendication 1 caractérisé en ce qu'on réalise en atelier des linteaux composés chacun d'une âme en contreplaqué (22), deux pièces en bois (21) fixées sur les deux faces principales opposées de l'âme, des éléments isolants (23) fixés respectivement sur les pièces en bois (21), l'épaisseur totale étant égale à celle des panneaux et au moins un trou horizontal (9) étant ménagé entre les pièces en bois (21) dans le plan de l'âme (22) pour le passage d'un tirant.

4. Procédé selon la revendication 1 selon lequel on utilise pour le soutien des poutres (35) d'un plancher des suspentes en équerre ayant un corps (34) apte à recevoir une partie extrême d'une poutre (35) et une platine (47) destinée à reposer sur la face supérieure de deux panneaux accolés, cette platine (47) étant percée de trous (44) permettant le clouage de la lisse haute (1) reposant sur les panneaux assemblés, caractérisé en ce qu'on emploie des suspentes dans lesquelles le corps (34) et la platine (47) sont réunis par une âme (40) destinée à être introduite dans une fente transversale que l'on réalise sur chantier entre les montants (3, 4) assemblés de deux panneaux accolés.

5. Procédé selon la revendication 4 caractérisé en ce qu'on utilise des suspentes dont la platine (47) est prolongée par une retombée de maintien (48).

6. Procédé selon la revendication 1 caractérisé en ce qu'on utilise des tirants composés chacun d'un tirant de départ (16) comportant un corps plein avec, à un bout, une tête d'arrêt, à l'autre bout, un filetage intérieur en attente, un trou (29) en travers du corps correspondant au diamètre de la tige du tirant (15), d'un tirant (9) comportant une tige en acier étiré avec un filetage à un bout, et une tête (par exemple six pans) avec un filetage en attente à l'autre bout, la tête étant solidaire de la tige, d'un tirant d'arrivée (15) comportant une tige acier étiré avec un filetage à un bout et une tête plate d'arrêt solidaire de la tige à l'autre bout.

7. Panneau préfabriqué pour la mise en oeuvre du procédé selon l'une quelconque des revendications 1 à 6 comprenant un élément isolant, caractérisé en ce que l'élément isolant (2) est constitué par au moins un bloc en laine de roches à forte densité de l'ordre de 0,18 tandis que deux montants (3, 4) sont fixés respectivement par collage aux chants verticaux de l'élément isolant (2), ces montants (3, 4) ayant chacun une épaisseur au moins égale à celle de l'élément isolant (2), un montant (3) ayant une face latérale verticale présentant une languette longitudinale et l'autre montant présentant sur sa face latérale verticale une rainure longitudinale correspondante, au moins lesdits montants (3, 4) étant traversés par des trous horizontaux (30, 31) espacés en sens vertical pour le passage de tirants.

8. Panneau selon la revendication 7 caractérisé en ce que l'élément isolant (2) est constitué par deux blocs parallèles séparés par une lame d'air (49) dans laquelle débouchent les trous (30, 31) prévus dans les montants (3, 4).

9. Panneau selon la revendication 8 caractérisé en ce que chaque montant (3, 4) présente sur sa face en contact avec l'élément isolant (2) un épaulement central (50) servant à l'appui des blocs parallèles isolants.

10. Panneau selon l'une quelconque des revendications 8 et 9 caractérisé en ce que les montants (3, 4) ont une épaisseur supérieure à celle de l'élément isolant (2), l'excédent d'épaisseur étant réparti sur l'une et l'autre face principale du panneau.

11. Panneau selon la revendication 10 caractérisé en ce que les montants (3, 4) présentent sur leur face intérieure au moins un épaulement intérieur (42) servant d'appui à l'élément isolant (2).

## Claims

1. Method for constructing buildings having at least one level, from a lower floor, by means of panels placed side by side, erected on the floor, joined by tie rods (9, 15, 16) characterised by plant realizing :
Composite panels each comprising one block of rock wool (2), two posts (3, 4) respectively secured to the vertical sides of said block of rock wool (2), said posts (3, 4) each having a thickness at least equal to that of the block of rock wool (2), one of said posts (3, 4) having a vertical side face including a longitudinal tongue and the other post having a vertical side face including a corresponding longitudinal groove, said posts (3, 4) having horizontal holes (30, 31) spaced in the vertical direction for passing said tie rods (9, 15, 16).
Corner posts (14) with a groove and a tongue on two adjacent faces in correspondence with the grooves and tongues of the panels pierced with holes for passing said tie rods (9, 15, 16) in correspondence with the holes (30, 31) of the posts, and spot assembling the side by side erected panels and the corner posts (14) with the tie rods (9, 15, 16) introduced in the horizontal holes (30, 31) while reserving the apertures necessary to the doors and windows, and realizing an appropriate coating respectively on the inner and outer faces of the assembled panels.

2. Method according to claim 1 characterised by realizing the panels while providing grooves and tongues in the end faces of the posts (3, 4) and realizing also upper and lower lists (1) having a tongue or a corresponding groove on one longitudinal face, fixing the lower lists to the floor, erecting the panels on said lists, overlapping the erected panels with said upper lists.

3. Method according to claim 1 characterised by plant realizing lintels each comprising a back of plywood core (22), two pieces of wood (21) secured on the two main opposite faces of said core, insulating elements (23) respectively secured to the pieces of wood (21), the total thickness being equal to that of the panels and at least one horizontal hole (9) being provided between the pieces of wood (21) within the plane of the core (22) for passing a tie rod.

4. Method according to claim 1 wherein square suspension posts having a body (34) adapted to receive an end portion of a beam (35) and a plate (47) provided for bearing on the upper surface of two attached panels are used for supporting the beams (35) of a floor, said plate (47) being provided with holes (44) permitting the nail holding of the upper list (1) bearing on said attached panels characterised by using suspension posts wherein the body (34) and the plate (47) are joined by a core (40) adapted to be introduced in a transverse slit spot realized between the assembled posts (3, 4) of two attached panels.

5. Method according to claim 4 characterised by using suspension posts having a plate (47) extended with a supporting falling-back (48).

6. Method according to claim 1 characterised by using tie rods each comprising a starting tie rod (16) including a plain body with, at one end, a stop head, at the other end, an inner waiting threading, a hole 29 transverse to the body and corresponding in diameter to the rod of the tie rod (15), a tie rod (9) comprising a elongated steel rod with a threading at one end, and a head (for example six sided) with a waiting threading at the other end, the head being secured to the rod, an end tie rod (15) comprising an elongated steel rod with a threading at one end and a stop flat head secured to the rod at the other end.

7. Prefabricated panel for carrying out the method according to any one'of claims 1 to 6 comprising an insulating element, characterised in that said insulating element (2) is formed of at least one block of rock wool of high density in the range of 0,18 while two posts (3, 4) are respectively secured by sticking to the vertical sides of the insulating element (2), said posts (3, 4) each having a thickness at least equal to that of the insulating element (2), a posts (3) having a vertical side face comprising a longitudinal tongue and the other post comprising a corresponding longitudinal groove on its vertical side face, at least said posts (3, 4) being pierced with horizontal holes (30, 31) spaced in the vertical direction for passing tie rods.

8. Panel according to claim 7 wherein said insulating element (2) comprises two parallel blocks separated by an air blade (49) wherein the holes (30, 31) provided for the posts (3, 4) open.

9. Panel according to claim 8 characterised in that the face in contact with the insulating element of each post (3, 4) includes a central shoulder (50) acting as bearing surface for the parallel insulating blocks.

10. Panel according to anyone of claims 8 and 9 characterised in that the posts (3, 4) have a thickness larger than that of the insulating element, the exceeding thickness being distributed on one or the other main face of the panel.

11. Panel according to claim 10 characterised in that the inner face of the posts (3,4) includes at least one inner shoulder (42) acting as bearing surface for the insulating element (2).

## Patentansprüche

1. Verfahren zum Bau eines mindestens einstöckigen Gebäudes, ausgehend von einem unteren Boden, mittels nebeneinander liegender Tafein, die auf dem Boden aufgerichtet und durch Zugbolzen (9, 15, 16) miteinander verbunden werden, dadurch gekennzeichnet, dass fabrikmässig folgende Teile hergestellt werden :
Tafeln, die jeweils aus einem Steinwolleblock (2) bestehen, zwei Ständer (3, 4), die jeweils an den vertikalen Seiten der Steinwolleblöcke (2) befestigt werden, wobei die Ständer (3, 4) jeweils eine Dicke aufweisen, die mindestens gleich gross wie die Dicke der Steinwolleblöcke (2) ist, und einer der Ständer (3, 4) eine vertikale Seitenwand aufweist, die eine in Längsrichtung verlaufende Zunge hat und der andere Ständer auf seiner vertikalen Seitenwand eine entsprechende Längsnut aufweist, und die Ständer (3, 4) mit horizontalen Löchern (30, 31) versehen sind, die im vertikalen Abstand voneinander liegen und zum Durchtritt der Zugbolzen (9, 15, 16) dienen,
Eckpfosten (14) mit einer Nut und einer Zunge auf zwei benachbarten Seiten, die den Nuten und Zungen der Tafeln entsprechen und die von Löchern für den Durchtritt der Zugbolzen (9, 15, 16), entsprechend den Löchern (30, 31) der Ständer durchdrungen sind, wobei man auf dem Bauplatz die aufgerichteten, nebeneinander liegenden Tafeln und die Eckpfosten (14) mit Hilfe der in die horizontalen Löcher (30, 31) eingeführten Zugbolzen (9, 15, 16) verbindet, wobei die notwendigen Öffnungen für Türen und Fenster frei bleiben, und anschliessend eine zweckmässige Verkleidung auf den Innenflächen und Aussenflächen der verbundenen Tafeln aufgebracht wird.

2. Verfahren nach Anspruch 1, dadurch gekennzeichnet, dass man die Tafeln herstellt, indem in den Aussenseiten der Ständer (3, 4) Nuten und Zungen angebracht werden und dass man ferner untere und obere Längsbinder (1) herstellt, die auf einer Längsseite eine Zunge oder eine entsprechende Nut haben, dass man die unteren Längsbinder am Boden befestigt, die Tafeln auf die Längsbinder aufbringt und die Tafeln mit Hilfe der oberen Längsbinder abdeckt.

3. Verfahren nach Anspruch 1, dadurch gekennzeichnet, dass man in der Werkstatt Stürze herstellt, die jeweils aus einer Mittelschicht aus Sperrholz (22) bestehen, wobei zwei Holzabschnitte (21) an den beiden gegenüberliegenden Hauptseiten der Mittelschicht befestigt sind, Isolierelemente (23) jeweils auf den Holzabschnitten (21) angebracht sind, und die Gesamtdicke gleich gross wie jene der Tafeln ist und mindestens ein horizontales Loch (9) zwischen den Holzabschnitten (21) in der Ebene der Mittelschicht (22) für den Durchtritt eines Zugbolzens angebracht ist.

4. Verfahren nach Anspruch 1, wonach man für die Halterung der Träger einer Decke als Winkelstücke ausgebildete Hängeelemente mit einem Körper (34) verwendet, der einen Endabschnitt eines Trägers (35) aufnehmen kann, sowie eine Platte (47), die dazu dient, auf der Oberseite der beiden zusammengefügten Tafeln zu liegen, wobei diese Platte (47) von Löchern (44) durchdrungen ist, welche die Nagelang des oberen Längsbinders (1) gestatten, der auf den zusammengefügten Tafeln liegt, dadurch gekennzeichnet, dass man Hängeelemente verwendet, in welchen der Körper (34) und die Platte (47) durch eine Mittelschicht (40) verbunden sind, die dazu dient, in einen Querspalt eingeführt zu werden, der auf der Baustelle zwischen den zusammengefügten Ständern (3, 4) der beiden verbundenen Tafeln realisiert wird.

5. Verfahren nach Anspruch 4, dadurch gekennzeichnet, dass man Hängeelemente verwendet, deren Platte (47) durch einen zur Halterung dienenden, umgebogenen Bereich (48) verlängert ist.

6. Verfahren nach Anspruch 1, dadurch gekennzeichnet, dass man Zugbolzen verwendet, wovon sich jeder aus einem Ausgangs-Zugbolzen (16) zusammensetzt, der einen massiven Körper aufweist, der an einem Ende einen Haltekopf und am anderen Ende ein aufnahmebereites Innengewinde hat, wobei ein Querloch (29) im Körper dem Durchmesser des Stabs des Zugbolzens (15) entspricht, ferner aus einen Zugbolzen (9), der aus einem Stab aus gezogenem Stahl besteht, der an einem Ende mit einem Gewinde versehen ist und am anderen Ende mit einem, (beispielsweise sechseckigen) Kopf mit einem Aufnahmegewinde, wobei der Kopf einstückig mit dem Stab ausgebildet ist, und einem Ziel-Zugbolzen (15), der aus einem Stab aus gezogenem Stahl besteht und an einem Ende ein Gewinde und am anderen Ende einen flachen einstückig mit dem Stab ausgebildeten Haltekopf aufweist.

7. Vorfabrizierte Tafel zur Durchführung des Verfahrens nach einem der Ansprüche 1 bis 6, mit einem Isolierelement, dadurch gekennzeichnet, dass das Isolierelemente (2) aus mindestens einem Steinwolleblock hoher Dichte in der Grössenordnung von 0,18 besteht, während zwei Ständer (3, 4) jeweils mit den vertikalen Seiten des Isolierelements (2) verklebt sind, jeder dieser Ständer (3; 4) eine Dicke hat, die mindestens so gross wie jene des Isolierelements (2) ist, ein Ständer (3) eine vertikale Seitenwand hat, die eine in Längsrichtung verlaufende Zunge und der andere Ständer auf seiner Seitenwand eine entsprechende Längsnut aufweist, und zumindest die Ständer (3, 4) von horizontalen Löchern (30, 31) durchdrungen werden, die im vertikalen Abstand voneinander liegen und zur Aufnahme von Zugbolzen dienen.

8. Tafel nach Anspruch 7, dadurch gekennzeichnet, dass das Isolierelement (2) aus zwei parallelen, durch eine Luftschicht (49) getrennten Blöcken besteht, in welcher die in den Ständern (3, 4) vorgesehenen Löcher (30, 31) münden.

9. Tafel nach Anspruch 8, dadurch gekennzeichnet, dass jeder Ständer (3, 4) auf seiner in Anlage am Isolierelement (2) liegenden Seite eine zentrale Schulter (50) aufweist, die zur Abstützung der parallelen Isolierblöcke dient.

10. Tafel nach einem der Ansprüche 8 und 9, dadurch gekennzeichnet, dass die Ständer (3, 4) eine Dicke aufweisen, die grösser als jene des Isolierelements (2) ist und dass sich der Dickenüberschuss auf die eine und die andere Hauptfläche der Tafel verteilt.

11. Tafel nach Anspruch 10, dadurch gekennzeichnet, dass die Ständer (3, 4) auf ihrer Innenseite mindestens eine Innenschulter (42) aufweisen, die zur Abstützung des Isolierelements (2) dient.
